# EUROPÄISCHE PATENTSCHRIFT

(11) **EP 0 339 408 B1**
(45) Veröffentlichungstag und Bekanntmachung des Hinweises auf die Patenterteilung: **15.04.1992**
(21) Anmeldenummer: 89106780.3
(22) Anmeldetag: 15.04.1989
(51) Int. Cl.: F04D 29/62, F04D 29/04, F04D 25/06

(54) **Turboradialgebläse**
Radial fan
Ventilateur radial

(30) Priorität: 27.04.1988 DE 3814130
(43) Veröffentlichungstag der Anmeldung: 02.11.1989
(73) Patentinhaber: LEYBOLD AKTIENGESELLSCHAFT, 50968 Köln (DE)
(72) Erfinder: Fleischmann, Frank, D-5010 Bergheim-Glessen (DE); Kabelitz, Hans-Peter, Dr., D-5000 Köln 90 (DE); Kaiser, Winfried, D-5000 Köln 1 (DE)
(74) Vertreter: Leineweber, Jürgen, Dipl.-Phys.

(56) Entgegenhaltungen:
- EP-A- 0 235 392
- CH-A- 386 186
- DE-A- 1 613 137
- US-A- 2 329 151
- US-A- 2 888 193
- PATENT ABSTRACTS OF JAPAN vol. 5, no. 171 (E-80)(843) 30 Oktober 1981

## Beschreibung

Die Erfindung bezieht sich auf Turboradialgebläse mit einem Motorgehäuse und einer in diesem Gehäuse gelagerten, rotierenden Einheit, bestehend aus einer Welle, einem Gebläserotor und einem Motoranker, wobei ein erstes Wälzlager zwischen Gebläserotor und Motoranker und zweites Wälzlager im Bereich des dem Gebläserotor abgewandten Endes der Welle vorgesehen sind und den Wälzlagern im Gehäuse elastisch gehalterte Lagerträger zugeordnet sind, wobei sich der äußere Lagerring des zweiten Wälzlagers über eine elastische Abstützung in axialer richtung im hülsenförmigen Lagerträger abstützt.

Aus der EP-A 235 392 ist ein Gebläse dieser Art bekannt. Die Montage und Demontage eines derartigen Gebläses ist offensichtlich schwierig, so daß das Auswechseln von Verschleißteilen aufwendig ist und lange Unterbrechungen der Betriebszeit erfordert. Der Auswuchtvorgang kann erst nach dem Einbau der rotierenden Einheit in das Gehäuse vorgenommen werden. Die elastische Halterung der Lagerungen im Gehäuse erschweren dabei das Erkennen der Lage von Unwuchten.

Aus dem Abstract zur japanischen Patentanmeldung 56-98352 (October 30, 1981, Vol. 5, Number 171) ist ein Verfahren zur Herstellung einer rotierenden elektrischen Maschine bekannt, deren Welle mit Gleitlagern ausgerüstet ist. Diese Lager stützen sich auf separate Lagerträger ab, die vor der Montage des rotierenden Systems montiert und justiert werden, so daß die anschließende Montage der Welle ohne langwierige Justierarbeiten möglich ist. Der vorliegenden Erfindung liegt die Aufgabe zugrunde, ein Gebläse der eingangs genannten Art zu schaffen, bei dem Montage, Demontage und vor allem der Auswuchtvorgang einfacher und genauer durchführbar sind.

Erfindungsgemäß wird diese Aufgabe dadurch gelöst, daß die aus Gebläserotor, Welle und Motoranker bestehende rotierende Einheit gemeinsam mit den Lagerträgern sowie der elastischen Abstützung in Form einer Schraubenfeder als Ganzes im Motorgehäuse montierbar und demontierbar sind und daß der äußere Durchmesser des Trägers des ersten Lagers größer ist als die äußeren Durchmesser von Motoranker und Träger des zweiten Lagers und daß der Durchmesser des Trägers des zweiten Lagers gleich oder vorzugsweise kleiner als der Durchmesser des Motorankers ist. Bei einem in dieser Weise ausgebildeten Turboradialgebläse ist - nach dem Ablösen des Strömungsgehäuses - die rotierende Einheit in voll funktionsfähiger Form als Ganzes aus dem Gebläsegehäuse herausnehmbar. Der bei Wartungs- und reparaturarbeiten eventuell notwendige Austausch von Verschleißteilen ist dadurch besonders einfach. Um die Unterbrechungen der Betriebszeit kurz zu halten, kann beispielsweise die rotierende Einheit als Ganzes ausgetauscht werden. Dabei ist es von Vorteil, daß die rotierende Einheit unabhängig vom Motorgehäuse ausgewuchtet werden kann, und zwar wesentlich genauer. Im eingebauten Zustand sind elastische Lageraufhängungen unbedingt erforderlich, welche den Wuchtvorgang erschweren. Der Wuchtvorgang einer ausgebauten rotierenden Einheit kann ohne elastische Lageraufhängung vorgenommen werden. Ein weiterer Vorteil der Erfindung besteht darin, daß die Lagerträger - insbesondere der dem ersten Lager zugeordnete, scheibenförmige Lagerträger - infolge ihres relativ großen Durchmessers eine genauere Führung der Lager im Motorgehäuse ermöglichen.

Weitere Vorteile und Einzelheiten der Erfindung sollen anhand eines in der Figur dargestellten Ausführungsbeispieles erläutert werden.

Die Figur zeigt ein Turboradialgebläse 1 mit einem Strömungsgehäuse 2 und einem Motorgehäuse 3. Das Strömungsgehäuse umfaßt den Gaseintritt 4, die den Strömungskanal 5 begrenzende Wandung 6, den Diffusor 7 sowie den Sammelkanal 8 mit den Austritten 9. Die im Motorgehäuse 3 gehalterte rotierende Einheit besteht aus dem Gebläserotor 11, der Welle 12 und dem Motoranker 13.

Zur Lagerung der Welle 12 sind Wälzlager 14 und 15 vorgesehen, von denen eines (14) zwischen Gebläserotor 11 und Motoranker 13 angeordnet ist, während sich das zweite Lager 15 im Bereich des dem Gebläserotor 11 abgewandten freien Endes der Welle 12 befindet. Zur Halterung der Wälzlager 14 und 15 im Lagergehäuse 3 sind Lagerträger 16 und 17 vorgesehen. Der dem Wälzlager 14 zugeordnete Lagerträger 16 hat die Form einer Scheibe mit relativ großem Durchmesser. Über den O-Ring 18 stützt sie sich im Gehäuse 3 elastisch ab. Der dem Wälzlager 15 zugeordnete Lagerträger 17 hat die Form einer Hülse, die sich über die O-Ringe 21 und 22 im Lagergehäuse 3 elastisch abstützen. Im hülsenförmigen Lagerträger 17 stützt sich der äußere Lagerring des Wälzlagers 15 über eine Schraubenfeder 23 ab, so daß thermische Längsdehnungen der Welle 12 möglich sind. Der Motor- und Lagerraum des Motorgehäuses 3 ist auf der Seite des Gebläserotors mit einem flanschartigen Deckel 24 verschlossen, der mittels seitlich des Gebläserotors 11 angeordneten Verschraubungen 25 mit dem Motorgehäuse 3 verschraubt ist. Das Motorgehäuse selbst ist mit einem Flansch 26 ausgerüstet, der seinerseits mit dem Strömungsgehäuse 2 über von außen zugängliche Verschraubungen 27 lösbar verbunden ist.

Der äußere Durchmesser des scheibenförmigen Lagerträgers 16 ist größer als der Durchmesser des Motorankers 13, und dessen Durchmesser ist wiederum größer als der äußere Durchmesser des hülsenförmigen Lagerträgers 17. Aufgrund dieser Abmessungen ist es möglich, nach der Trennung von Strömungsgehäuse 2 und Motorgehäuse 3 und nach dem Abnehmen des Deckels 24 die rotierende Einheit (Gebläserotor 11, Welle 12, Motoranker 13) als Ganzes aus dem Motorgehäuse 3 herauszunehmen. Das Auswechseln der rotierenden Einheit ist dadurch besonders einfach. Wesentlich ist, daß die rotierende Einheit vollständig außerhalb des Lagergehäuses 3 ausgewuchtet werden kann. Dabei ist es nicht erforderlich, die Aufhängung der rotierenden Einheit in der Wuchtmaschine elastisch vorzunehmen. Im eingebauten Zustand ist diese elastische Aufhängung unbedingt erforderlich, damit eine völlig vibrationsfreie Lagerung möglich ist.

## Patentansprüche

1. Turboradialgebläse (1) mit einem Motorgehäuse (3) und einer in diesem Gehäuse gelagerten. rotierenden Einheit, bestehend aus einer Welle (12), einem Gebläserotor (11) und einem Motoranker (13), wobei ein erstes Wälzlager (14) zwischen Gebläserotor (11) und Motoranker (13) und ein zweites Wälzlager (15) im Bereich des dem Gebläserotor abgewandten Endes der Welle vorgesehen sind und den Wälzlagern (14, 15) im Lagergehäuse (3) elastisch gehalterte Lagerträger (16, 17) zugeordnet sind, wobei sich der äußere Lagerring des zweiten Wälzlagers (15) über eine elastische Abstützung in axialer Richtung im hülsenförmigen Lagerträger (17) abstützt, dadurch gekennzeichnet, daß die aus Gebläserotor (11), Welle (12) und Motoranker (13) bestehende rotierende Einheit gemeinsam mit den Lagerträgern (16, 17) sowie der elastischen Abstützung in Form einer Schraubenfeder (23) als Ganzes im Motorgehäuse (3) montierbar und demontierbar sind und daß der Äußere Durchmesser des Lagerträgers (16) des ersten Lagers (14) größer ist als die äußeren Durchmesser von Motoranker (13) und Lagerträger (17) des zweiten Lagers (15) und daß der Durchmesser des Lagerträgers (17) des zweiten Lagers (15) kleiner oder gleich dem Durchmesser des Motorankers (13) ist.

2. Turboradialgebläse nach Anspruch 1, dadurch gekennzeichnet, daß der Lagerträger (16) des ersten Lagers (14) scheibenförmig gestaltet ist und sich über den O-Ring (18) im Lagergehäuse (3) abstützt.

3. Turboradialgebläse nach Anspruch 1 oder 2, dadurch gekennzeichnet, daß der Lagerträger (17) des zweiten Lagers (15) hülsenförmig gestaltet ist und sich über zwei O-Ringe (21, 22) im Lagergehäuse (3) abstützt.

## Claims

1. Radial turbo-blower (1) with a motor housing (3) and a rotating unit which is mounted in this housing and consists of a shaft (12), a blower rotor (11) and a motor armature (13), a first rolling bearing (14) being provided between the blower rotor (11) and the motor armature (13), a second rolling bearing (15) being provided in the area of the end of the shaft which is distant from the blower rotor, resiliently held bearing supports (16, 17) being associated with the rolling bearings (14, 15) in the bearing housing (3), and the outer bearing race of the second rolling bearing (15) being supported in the axial direction in the sleeve-shaped bearing support (17) via a resilient carrier, characterised in that the rotating unit, which consists of the blower rotor (11), the shaft (12) and the motor armature (13), can be mounted and dismounted as a whole in the motor housing (3) together with the bearing supports (16, 17) and the resilient carrier in the form of a helical spring (23), that the external diameter of the bearing support (16) of the first bearing (14) is greater than the external diameters of the motor armature (13) and the bearing support (17) of the second bearing (15), and that the diameter of the bearing support (17) of the second bearing (15) is smaller than or equal to the diameter of the motor armature (13).

2. Radial turbo-blower according to claim 1, characterised in that the bearing support (16) of the first bearing (14) is disc-shaped and is supported in the bearing housing (3) via the O-ring (18).

3. Radial turbo-blower according to claim 1 or 2, characterised in that the bearing support (17) of the second bearing (15) is sleeve-shaped and is supported in the bearing housing (3) via two O-rings (21, 22).

## Revendications

1. Ventilateur turbo-radial (1) comprenant un carter de moteur (3) et une unité tournante, tourillonnée dans ce carter, composée d'un arbre (12), d'un rotor de ventilateur (11) et d'un induit de moteur (13), dans lequel un premier roulement (14) est prévu entre le rotor de ventilateur (11) et l'induit de moteur (13) et un deuxième roulement (15) est prévu dans la région de l'extrémité de l'arbre qui est la plus éloignée du rotor du ventilateur, tandis qu'aux roulements (14, 15) sont associés des supports de paliers (16, 17) montés élastiquement dans le carter (3), la bague extérieure du deuxième roulement (15) prenant appui dans le support de palier (17) en forme de manchon dans la direction axiale par l'intermédiaire d'un appui élastique, carartérisé en ce que l'unité tournante composée du rotor de ventilateur (11), de l'arbre (12) et de l'induit de moteur (13) peut être montée dans le carter de moteur (3), conjointement avec les supports de paliers (16, 17) ainsi qu'avec le dispositif d'appui élastique constitué par un ressort hélicoïdal (23), en ce que le diamètre extérieur du support de palier (16) du premier roulement (14) est plus grand que les diamètres extérieurs de l'induit du moteur (13) et du support de palier (17) du deuxième roulement (15), et en ce que le diamètre du support de palier (17) du deuxième roulement (15) est égal ou inférieur au diamètre de l'induit de moteur (13).

2. Ventilateur turbo-radial selon la revendication 1, caractérisé en ce que le support de palier (16) portant le premier roulement (14) a une configuration en forme de disque et prend appui dans le carter (3) des paliers par l'intermédiaire de la bague torique (18).

3. Ventilateur turbo-radial selon la revendication 1 ou 2, caractérisé en ce que le support de palier (17) du deuxième roulement (15) a la configuration d'un manchon et prend appui dans le carter (3) des paliers par l'intermédiaire de deux bagues toriques (21, 22).
